# EUROPÄISCHE PATENTSCHRIFT

(11) **EP 0 274 659 B1**
(45) Veröffentlichungstag und Bekanntmachung des Hinweises auf die Patenterteilung: **29.05.1991**
(21) Anmeldenummer: 87118057.6
(22) Anmeldetag: 07.12.1987
(51) Int. Cl.: F01N 1/02, F01N 1/10

(54) **Absorptions-/Reflexions-Abgasschalldämpfer**
Absorption/reflection silencer
Silencieux à absorption/réflexion

(30) Priorität: 09.12.1986 DE 3641942
(43) Veröffentlichungstag der Anmeldung: 20.07.1988
(73) Patentinhaber: Leistritz Aktiengesellschaft, D-90459 Nürnberg (DE)
(72) Erfinder: Ermer, Hermann, Dipl.-Ing., D-8500 Nürnberg (DE)
(74) Vertreter: Matschkur, Götz, Lindner Patent- und Rechtsanwälte

(56) Entgegenhaltungen:
- EP-A- 0 047 678
- DE-A- 2 115 240
- DE-A- 2 856 889
- DE-A- 3 035 332
- DE-C- 727 758
- DE-C- 2 839 756
- FR-A- 1 158 585
- FR-A- 2 131 431

## Beschreibung

Die Erfindung bezieht sich auf einen Absorptions-/Reflexions-Abgasschalldämpfer, insbesondere in einer mehrstufigen Abgasschalldämpferanlage mit einem einem Nachschalldämpfer vorgeschalteten Hauptschalldämpfer, mit einem auf tiefe Frequenzen abgestimmten, direkt beaufschlagten Resonator, mit einem im Abgasstrom entgegen der Strömungsrichtung des Hauptgasstroms angeordneten Resonatorrohr.

Neben reinen Absorptions-Schalldämpfern und entsprechend reinen Resonator-Schalldämpfern sind auch bereits Kombinationsanordnungen vorgeschlagen worden (man vergleiche beispielsweise die Deutsche Offenlegungsschrift 30 35 332, sowie FR-A-2131431), bei denen innerhalb eines Schalldämpfergehäuses ein Abgasschalldämpfer mit einem Resonator kombiniert ist, um spezielle Frequenzen selektiv im Resonator zu bedämpfen. Ein wesentliches Problem besteht dabei in der Ankopplung des Resonators, damit er auch wirklich einen nennenswerten Anteil des im Hauptgasstrom geführten Schallfrequenzbereichs auskoppeln und entsprechend bedämpfen kann.

Der Erfindung liegt daher die Aufgabe zugrunde, einen Absorptions-/Reflexions-Abgasschalldämpfer der eingangs genannten Art so auszugestalten, daß er bei einfachem Aufwand eine hohe Auskopplung des im Reflektor zu bedämpfenden Schallanteils gewährleistet und insbesondere auf diese Weise der sog. Anfahrbrumm beseitigt werden kann.

Zur Lösung dieser Aufgabe ist erfindungsgemäß vorgesehen, daß das Resonatorrohr in den Abgasstrom hineinragt, wobei das Verhältnis des Querschnitts zum Querschnitt des ihn umgebenden Abgaskanals im Einmündungsbereich des Resonatorrohrs etwa 1 : 3 beträgt.

Das direkte Hineinragen des Resonatorrohrs in den Abgasstrom - das im Gegensatz zum Aufbau eines Abgasschalldämpfers steht, wie er in der DE-PS 28 39 756 beschrieben ist - hat auch eine Reihe von Konsequenzen hinsichtlich der Schalldämpfung, die bei der Anordnung nach dieser Patentschrift nicht auftreten können. So ergibt sich durch das direkte Hineinragen des Resonatorrohrs 7 in den schallführenden Kanal 6 eine Querschnittsverengung, die zu einer Reflexionsdämpfung entsprechend der Formel führt.

Eine ganz wesentliche Besonderheit dieses direkten Hineinragens des Resonatorrohrs, das bei der DE-PS 28 39 756 nicht vorhanden ist, ergibt sich auch aus der besonderen Zielsetzung der vorliegenden Erfindung, nämlich der Dämpfung tiefer Frequenzen. Geht man nämlich beispielsweise von einer Frequenz von 60 Hz aus, so ist die Wellenlänge bei einer Abgastemperatur von 400°C (errechnet aus der Formel also ca. 8,7 m. Eine Welle dieser Wellenlänge kann aber überhaupt nur über ein Resonatorrohr in einen Resonator eingekuppelt werden, wenn die Schallwelle unmittelbar in das Resonatorrohr hineinläuft. Würde man beispielsweise seitlich ein Querrohr ankoppeln, das quer zum schallführenden Kanal verläuft, so kann man eine Schallwelle mit einer derart großen Wellenlänge überhaupt nicht einkoppeln. Da nun aber bei der Entgegenhaltung 3 das schallführende Gas nicht wirklich an dem Resonatorrohr R vorbeiströmt, so daß die vorstehend genannte direkte Einlaufkopplung stattfinden kann - der Abgasstrom hat sich ja längst vor Beginn des Resonatorrohrs R bereits links und rechts in die Rohre L verzweigt- , wird auch dort nicht die erfindungsgemäß angestrebte starke Einkopplung tiefer Frequenzen überhaupt stattfinden können.

Besonders günstige Bedämpfungen erzielt man dabei in Weiterbildung der Erfindung, wenn der Abstand zwischen dem Resonatorrohr und dem Abgaskanaleintrittsquerschnitt etwa gleich dessen Durchmesser ist.

Um eine Durchstrahlung des Absorptions-Schalldämpferteils zu vermeiden, soll das den Absorberteil durchsetzende gelochte Abgasrohr möglichst gekrümmt ausgebildet sein, wobei es sich weiter als vorteilhaft erwiesen hat, wenn das Abgasrohr stromabwärts der Einmündung des Resonatorrohrs einen Gegenkonus aufweist.

Sehr günstige Verhältnisse, insbesondere auch was den Aufbau anlangt, da in diesem Fall der Deckel zwischen Resonator und Absorberteil ohne Einfädeln des Resonatorrohrs einfach eingelegt werden kann, ergeben sich in weiterer Ausgestaltung der Erfindung dadurch, daß das etwa um 180°C gebogene Resonatorrohr mit seinem Mittelabschnitt unmittelbar der einen schmalen Seitenwand des flach ausgebildeten Schalldämpfergehäuses benachbart verläuft, wobei das Schalldämpfergehäuse in an sich bekannter Weise bevorzugt aus gezogenen Halbschalen aufgebaut sein kann, was eine besonders günstige Anpassung an den Unterboden des Fahrzeugs und damit eine Reduzierung des CW-Werts erlaubt.

Obgleich der vorstehend beschriebene Absorptions-Abgasschalldämpfer mit zusätzlich eingebautem speziellem Resonator auch für sich alleine verwendet werden kann, hat es sich als besonders wirksam erwiesen, ihn in als Teil einer mehrstufigen Abgasschalldämpferanlage einzusetzen, wobei es wegen seiner sehr günstigen Dämpfungseigenschaften ausreicht, einen ihm nachgeschalteten Nachschalldämpfer als einfachen Helmholtz-Resonator auszubilden, während es bei bisherigen mehrstufigen Abgasschalldämpfern zur Erzielung der gewünschten Dämpfungswerte meist erforderlich war, auch den Nachschalldämpfer sehr bauaufwendig auszulegen. Dabei bleibt es den jeweiligen speziellen Motorverhältnissen überlassen, ob zusätzlich noch ein Vorschalldämpfer eingesetzt wird oder nicht, wobei der Aufbau des Vorschalldämpfers hinsichtlich der Dämpfungseigenschaften des Hauptschalldämpfers relativ unkritisch ist.

Weitere Vorteile, Merkmale und Einzelheiten der Erfindung ergeben sich aus der nachfolgenden Beschreibung eines Ausführungsbeispiels sowie anhand der Zeichnung. Dabei zeigen:
- Fig. 1: einen Schnitt durch einen erfindungsgemäßen Absorptions-Schalldämpfer mit angekoppeltem Resonator,
- Fig. 2: einen Querschnitt längs der Linie II-II in Fig. 1, und
- Fig. 3: einen Längsschnitt durch einen Nachschalldämpfer, wie er bevorzugt in Verbindung mit einem Schalldämpfer nach den Figuren 1 und 2 bei mehrstufigen Abgasschalldämpferanlagen Verwendung finden kann.

Der in den Figuren 1 und 2 dargestellte, insbesondere als Mittelschalldämpfer in mehrstufigen Abgasschalldämpferanlagen geeignete Schalldämpfer umfaßt ein vorzugsweise aus gezogenen Halbschalen aufgebautes Schalldämpfergehäuse 1, in welchem eine erste Absorber-Schalldämpferkammer 2 angeordnet ist, die von einem gekrümmten, mit nur andeutungsweise gezeigten Gasaustrittsbohrungen 4 versehen Abgasrohr 3 durchsetzt ist. Vom Eintrittsrohr 5, das beispielsweise an den Auslaß eines Vorschalldämpfers gekoppelt sein kann, erweitert sich das Abgasrohr zunächst bis zu einem Nenn-Abgaskanaleintrittsquerschnitt D. Etwa in diesem Bereich mündet entgegen der Gasströmrichtung ein Resonatorrohr 7 in den Abgaskanal ein, welches im wesentlichen U-förmig gebogen in eine Resonatorkammer 8 mit dem Volumen V einmündet. Zur Montageerleichterung ist dabei die Anordnung so gewählt, daß der Mittelabschnitt 9 des U-förmigen Resonatorrohrs im wesentlichen eng benachbart an einer der Schmalseiten des flachen Schalldämpfergehäuses 1 verläuft, so daß er zwischen dieser Schmalseite und einer entsprechenden Einbuchtung 10 des zwischen dem Absorberabschnitt 2 und dem Resonatorraum 8 angeordneten Deckels 11 eingelegt werden kann. Stromabwärts von der Mündungsstelle des Resonatorrohrs 7, deren Abstand vom Punkt 6, an dem der Nenn-Abgaskanaleintrittsquerschnitt D erreicht ist, etwa diesem Durchmesser D entsprechen soll, ist ein Gegenkonus 12 vorgesehen.

Die Frequenz F, bei der der Anfahrbrumm auftritt, wird bestimmt durch die Motorgrundfrequenz bei der entsprechenden Drehzahl n und ergibt sich zu (Zylinderanzahl), was für einen 4-Zylindermotor eine Frequenz von etwa 50 Hz und für einen 6-Zylindermotor eine Frequenz von 75 Hz bedeutet. Auf diesen entsprechenden Frequenzwert legt man die Frequenz des durch das Resonatorrohr 7 und den Resonanzraum 8 gebildeten Resonators, wobei sich diese Frequenz ergibt zu wobei V das Resonatorvolumen, A die Querschnittsfläche des Resonatorrohrs und 1 dessen Länge ist. Andeutungsweise ist im Ausführungsbeispiel nach den Figuren 1 und 2 auch das Flächenverhältnis des Resonatorrohrquerschnitts zum Abgaskanaleintrittsquerschnitt D zu etwa 1:3 gewählt, wodurch sich - wie durch umfangreiche Versuche nachgewiesen werden konnte - besonders gute Dämpfungseigenschaften ergeben. In Fig. 3 ist ein einfacher Helmholtzresonator dargestellt, wie er in Verbindung mit einem Schalldämpfer nach den Figuren 1 und 2 als Nachschalldämpfer verwendet werden kann. Durch die besonders vorteilhaften Dämpfungseigenschaften des Resonators nach den Figuren 1 und 2 bedarf es keines komplizierten Nachschalldämpfers, sondern es genügt für praktisch alle Anwendungsfälle ein derart einfacher Nachschalldämpfer, wie er in Fig. 3 gezeigt ist.

## Patentansprüche

1. Absorptions-/Reflexions-Abgasschalldämpfer, insbesondere in einer mehrstufigen Abgasschalldämpferanlage mit einem einem Nachschalldämpfer vorgeschalteten Hauptschalldämpfer, mit einem auf tiefe Frequenzen abgestimmten, direkt beaufschlagten Resonator, mit einem im Abgasstrom entgegen der Strömungsrichtung des Hauptgasstroms angeordneten Resonatorrohr, dadurch gekennzeichnet, daß das Resonatorrohr (7) in den Abgasstrom hineinragt, wobei das Verhältnis des Querschnitts (Aᵣ) des Resonatorrohrs (7) zum Querschnitt (A_{AK}) des ihn umgebenden Abgaskanals im Einmündungsbereich des Resonatorrohrs (7) etwa 1 : 3 beträgt.

2. Abgasschalldämpfer nach Anspruch 1, dadurch gekennzeichnet, daß die Eigenfrequenz des Resonators auf die Frequenz des Anfahrbrumms abgestimmt ist, wobei V das Volumen des Resonators, 1 die Länge und A den Querschnitt des Resonatorrohrs, n die Drehzahl des Motors und z die Zylinderanzahl bedeutet.

3. Abgasschalldämpfer nach Anspruch 1 oder 2, dadurch gekennzeichnet, daß der Abstand zwischen dem Resonatorrohr (7) und dem Abgaskanaleintrittsquerschnitt (6) etwa gleich dessen Durchmesser (D) ist.

4. Abgasschalldämpfer nach einem der Ansprüche 1 bis 3, dadurch gekennzeichnet, daß das den Absorberteil durchsetzende gelochte Abgasrohr (3) gekrümmt ist.

5. Abgasschalldämpfer nach einem der Ansprüche 1 bis 4, dadurch gekennzeichnet, daß das Abgasrohr (3) stromabwärts der Einmündung des Resonatorrohrs (7) einen Gegenkonus (12) aufweist.

6. Abgasschalldämpfer nach einem der Ansprüche 1 bis 5, dadurch gekennzeichnet, daß das etwa um 180° gebogene Resonatorrohr mit seinem Mittelabschnitt unmittelbar der einen schmalen Seitenwand des flach ausgebildeten Schalldämpfergehäuses (1) benachbart verläuft.

7. Abgasschalldämpfer nach einem der Ansprüche 1 bis 6, dadurch gekennzeichnet, daß das Schalldämpfergehäuse (1) aus gezogenen Halbschalen aufgebaut ist.

8. Abgasschalldämpfer nach einem der Ansprüche 1 bis 7, dadurch gekennzeichnet, daß ihm ein als einfacher Helmholtz-Resonator aufgebauter Nachschalldämpfer nachgeschaltet ist.

## Claims

1. Absorption/reflexion silencer, in particular in a multiple-stage silencer device with a main silencer connected upstream of a reverberation damper, with a directly actuated resonator tuned to low frequencies, with a resonator tube mounted in the exhaust stream counter to the direction of flow of the main gas stream, characterised in that the resonator tube (7) projects into the exhaust stream, the ratio of the cross-section (Aᵣ) of the resonator tube (7) to the cross-section (A_{AK}) of the exhaust channel surrounding it being approximately 1:3 in the region of the mouth of the resonator tube (7).

2. Silencer according to claim 1, characterised in that the natural frequency of the resonator is tuned to the frequency of the starting hum where V represents the volume of the resonator, 1 the length and A the cross-section of the resonator tube, n the speed of the engine and z the number of cylinders.

3. Silencer according to claim 1 or 2, characterised in that the distance between the resonator tube (7) and the exhaust channel inlet cross-section (6) is approximately equal to its diameter (D).

4. Silencer according to one of claims 1 to 3, characterised in that the perforated exhaust pipe (3) penetrating the absorber part is curved.

5. Silencer according to one of claims 1 to 4, characterised in that the exhaust pipe (3) has a countercone (12) upstream of the mouth of the resonator tube (7).

6. Silencer according to one of claims 1 to 5, characterised in that the central section of the resonator tube, which is bent through approximately 180°, runs directly adjacent to the one narrow side wall of the flat silencer housing (1).

7. Silencer according to one of claims 1 to 6, characterised in that the silencer housing (1) is composed of drawn half-shells.

8. Silencer according to one of claims 1 to 7, characterised in that a reverberation damper constructed as a simple Helmholtz resonator is connected in series thereto.

## Revendications

1. Silencieux d'échappement à absorption/réflexion, notamment dans une ligne de silencieux d'échappement à étages multiples comportant en amont d'un silencieux auxiliaire aval, un silencieux principal, comportant un résonateur à admission directe, accordé aux basses fréquences, comprenant un tube de résonateur disposé dans le courant de gaz d'échappement en direction opposée à celle du courant de gaz principal, caractérisé en ce que le tube de résonateur (7) pénètre dans le courant de gaz d'échappement, le rapport de la section (Aᵣ) du tube de résonateur (7) à la section (A_{AK}) du canal de gaz d'échappement qui l'entoure, étant environ égal 1 : 3 dans la zone de l'orifice d'entrée du tube de résonateur (7).

2. Silencieux d'échappement selon la revendication 1, caractérisé en ce que la fréquence propre du résonateur est accordée à la fréquence du bruit de démarrage V étant le volume du résonateur, 1 la longueur et A la section du tube de résonateur, n la vitesse de rotation du moteur et z le nombre de cylindres.

3. Silencieux d'échappement selon la revendication 1 ou 2, caractérisé en ce que la distance entre le tube de résonateur (7) et la section d'entrée du canal de gaz d'échappement (6) est environ égale au diamètre (D) de ce dernier.

4. Silencieux d'échappement selon l'une des revendications 1 à 3, caractérisé en ce que le tube d'échappement (3) perforé qui traverse la partie à absorption, est courbé.

5. Silencieux d'échappement selon l'une des revendications 1 à 4, caractérisé en ce que le tube d'échappement (3) présente un cône inverse (12), en aval de l'orifice d'entrée du tube de résonateur (7).

6. Silencieux d'échappement selon l'une des revendications 1 à 5, caractérisé en ce que le tube de résonateur cintré à environ 180° s'étend, avec sa partie centrale, à proximité immédiate de l'une des parois latérales de faible largeur du carter de silencieux (1) de configuration plate.

7. Silencieux d'échappement selon l'une des revendications 1 à 6, caractérisé en ce que le carter de silencieux (1) est constitué de demi-coques embouties.

8. Silencieux d'échappement selon l'une des revendications 1 à 7, caractérisé en ce que lui succède un silencieux auxiliaire aval réalisé sous la forme d'un simple résonateur de Helmholtz.
